# EUROPÄISCHE PATENTSCHRIFT

(11) **EP 1 261 074 B1**
(45) Veröffentlichungstag und Bekanntmachung des Hinweises auf die Patenterteilung: **11.08.2004**
(21) Anmeldenummer: 02008426.5
(22) Anmeldetag: 12.04.2002
(51) Int. Cl.: H01R 13/52, H01R 13/58

(54) **Wasserdichte Kabelzugentlastung**
Waterproof cable strain relief
Dispositif serre câble résistant à l'eau

(30) Priorität: 25.05.2001 DE 20108775 U
(43) Veröffentlichungstag der Anmeldung: 27.11.2002
(73) Patentinhaber: Bals Elektrotechnik GmbH & Co. Kg, 57399 Kirchhundem-Albaum (DE)
(72) Erfinder: Bals, Johannes, 57399 Kirchhundem (DE)
(74) Vertreter: Zwirner, Gottfried, Dipl.-Ing. Dipl.-W.-Ing.

(56) Entgegenhaltungen:
- DE-A- 4 101 175
- DE-U- 20 010 394
- DE-U- 29 711 253

## Beschreibung

Die Erfindung bezieht sich auf eine Zugentlastungsvorrichtung für ein Kabel in einer elektrischen Steckvorrichtung nach dem Oberbegriff des Anspruchs 1.

Bei einer Zugentlastung dieser Art (DE 200 10 394 U1) ist eine Hülse mit einer ringförmigen Anordnung von Lamellen vorgesehen, die an ihren Enden mit Klauen versehen sind, welche schräg-tangential auf den Kabelmantel gerichtet sind. Auf der Innenseite sind die Lamellen von einer Manschette ausgekleidet, die stumpf an einer ringförmigen Abstufung der Hülse anliegt. Die Lamellen können spannfutterartig von einer Überwurfmutter zusammengepresst werden, wobei die Manschette bei der Kabeldurchführungsöffnung auf den Kabelmantel gepresst wird, so dass dort eine Abdichtung erfolgt. Jedoch bildet die Anlage der Manschette an der ringförmigen Abstufung der Hülse eine Schwachstelle gegen eindringendes Wasser. Die Zugentlastung ist ferner nur für einen bestimmten Kabeldurchmesser offenbart.

Bei einer weiteren Zugentlastung (DE 199 00 201 A1) ist ein Käfig mit einer Ringwand und einer Anzahl von Lamellen mit verdickten Enden vorgesehen. Der Käfig ist unter Zwischenfügung eines Dichtungsrings in ein Gehäusebauteil der elektrischen Steckvorrichtung eingefügt. Der Dichtungsring ist Teil einer Dichtungsmanschette, die von den verdickten Enden der Lamellen an das Kabel gepresst wird, wenn eine Überwurfmutter als ringförmiges Druckstück auf das Gehäuseteil der elektrischen Steckvorrichtung aufgeschraubt wird. Diese Kabelanschlussvorrichtung ist für einen bestimmten Kabeldurchmesser ausgelegt, d. h. unterschiedlich dicke Kabel können nicht zugentlastet und abgedichtet werden. Eine weitere Zugentlastungsvorrichtung (DE 195 40 686 C1) umfasst einen Käfig mit einer Anzahl Lamellen und Klauen an deren Enden, sowie ein ringförmiges Druckstück zum Zusammenpressen der Klauen bei zwischengefügtem Kabel. Dabei können nur Kabel eines bestimmten Durchmessers geklemmt werden. Ferner ist es mit der Zugentlastung nicht möglich, das Innere des Gehäuses gegenüber eindringendem Wasser abzudichten.

Bei einer weiteren bekannten Zugentlastungsvorrichtung (EP 0 921 604 A1) wird das Kabel von einem Klemmkäfig umgeben, der mit einzelnen Klemmbacken ausgebildet ist, die mit Schrägflächen versehen sind, und eine Überwurfmutter drängt den Klemmkäfig mit seinen Schrägflächen in Anlage an jeweilige Schrägnuten einer Ringwand, die Teil des Gehäuses der Steckvorrichtung ist. Auch hier erfolgt keine Abdichtung des hindurchgeführten geklemmten Kabels.

Inzwischen ist eine elektrische Steckvorrichtung bekannt geworden (DE 100 11 341 A1), bei der ein Käfig mit einer Anzahl Lamellen und abgestuften Klauen an deren Enden in eine Käfigaufnahme mittels einer Knebelmutter gepresst wird. Dabei wird auch eine Dichthülse auf den Käfig und das zwischengefügte Kabel gepresst. Die Stufen an den Klauen sind frei von der Dichthülse und ermöglichen, unterschiedliche Kabeldurchmesser zu greifen.

Der Erfindung liegt die Aufgabe zugrunde, eine Zugentlastungsvorrichtung unter Anwendung von Klauen zu schaffen, die gleichzeitig eine wasserdichte Abdichtung für die elektrische Steckvorrichtung bildet.

Die gestellte Aufgabe wird aufgrund der Merkmale des Anspruches 1 gelöst und durch die weiteren Merkmale der abhängigen Ansprüche ausgestaltet und weiterentwickelt.

Bei der Erfindung bildet der Käfig um das abzudichtende Kabel herum eine Art versteifter, konischer Dichtmanschette mit zwei offenen Enden, wovon das eine Ende das Kabel wasserdicht umgibt und das andere Ende mit einem Gehäuseteil der elektrischen Steckvorrichtung wasserdicht verbunden ist. Praktisch bildet diese Dichtmanschette das hintere Ende des Gehäuses der Steckvorrichtung, die - häufig als Haube ausgebildet - mit dem Käfig aus einem Stück gegossen wird, wonach ein Dichtungsmantel an den Käfig angespritzt wird. Die Versteifung der Dichtmanschette erfolgt somit durch die Lamellen des Käfigs, die in radialen Ebenen des Kabels angeordnet sind, jedoch schräg zur Kabelachse verlaufen. Diese Rippen oder Lamellen weisen zur Kabeldurchführungsöffnung hin gerichtete Klauen auf, die es ermöglichen, das Kabel bei größerem oder kleinerem Kabeldurchmesser festzuklemmen, wenn ein Druckstück, z. B. eine Überwurfmutter, auf die schräg verlaufenden Lamellen einwirkt. Gleichzeitig sorgt die Manschette für Abdichtung des geklemmten Kabels.

Die Erfindung wird anhand der Zeichnung beschrieben'. Dabei zeigt:
- Fig. 1: eine Ansicht von oben auf die Zugentlastungsvorrichtung, Teile weggebrochen,
- Fig. 2: einen Schnitt entlang der Linie AB in Fig. 1 mit einem abgedichteten Kabel relativ großen Durchmessers, und
- Fig. 3: einen Längsschnitt bei einem Kabel mit relativ kleinem Durchmesser.

Die Zeichnungen zeigen eine Haube 1, d. h. ein hinteres Gehäuseteil einer elektrischen Steckvorrichtung, in das ein Kabel 2 bzw. 3 hineinführt. Das Kabel enthält eine Reihe von nicht dargestellten elektrischen Leitungen, die an Kontaktelemente (Kontaktstifte oder Kontaktbuchsen) anzuschließen sind, wobei sich dieser Anschluss nicht lösen soll, wenn man am Kabel 2 oder 3 zieht. Die Vorrichtung, welche diesen Zug abfängt und damit die Verbindung der jeweiligen Leitung mit dem Kontaktelement schützt, wird generell als Zugentlastungsvorrichtung 10 bezeichnet.

Die Zugentlastungsvorrichtung 10 umfasst als hauptsächlichste Teile einen Klemmkäfig 11 und ein ringförmiges Druckstück 12. Der Klemmkäfig 11 weist eine Ringwand 13 auf, die im dargestellten Ausführungsbeispiel einstückig mit der Haube 1 verbunden ist, d.h. zusammen mit dieser spritzgegossen wird. Es ist jedoch auch eine getrennte Herstellung möglich. Wichtig ist die wasserdichte Verbindung zwischen der Ringwand 13 und dem Gehäuseteil 1.

Mit der Ringwand 13 sind ein Kranz von Rippen oder Lamellen 14 einstückig verbunden, und zwar über verdünnte Wandbereiche oder Scharniere 15,so dass die Rippen oder Lamellen 14 bei Einführung des Kabels 2 bzw. 3 oder bei Einwirkung durch das Druckstück 12 leicht geschwenkt werden können. Wie aus Fig. 1 ersichtlich, befinden sich zwischen den Rippen oder Lamellen 14 jeweils schmale Zwischenräume 16, welche eine Annäherung der Lamellen zueinander an ihre oberen freien Enden ermöglichen. Die Lamellen 14 liegen demnach auf dem Mantel eines Kegelstumpfes, dessen großer Durchmesser von der Ringwand 13 und dessen kleiner Durchmesser von der Stellung des Druckstückes 12 abhängt. Auf der Innenseite jeder Lamelle 14 sitzt eine Kralle 17, die dazu bestimmt ist, in den Mantel des jeweilig eingeführten Kabels 2 bzw. 3 einzudringen, wenn dieses festgeklemmt wird.

Wegen der schlitzförmigen Räume 16 zwischen den Lamellen 14 ist der Klemmkäfig 11 nicht in der Lage, das Kabel 2 bzw. 3 abzudichten. Erfindungsgemäß ist eine Dichtmanschette in Form eines rippenverstärkten kegelstumpfförmigen Dichtungsmantels 20 vorgesehen, der aus einem elastomeren Dichtungsmaterial, beispielsweise anformbarem Gummi besteht.

Der Dichtungsmantel 20 weist an seinem in der Zeichnung oberen Ende eine Kabeldurchführungsöffnung 21 auf, die von einem verdickten Ringwulst 29 umgeben wird, der sich wie ein Schließmuskel um das Kabel 2 bzw. 3 legt, jedoch eine Einführungsschräge für das Kabelende aufweist, damit dieses in die vom Ringwulst 29 gebildete Öffnung 21 eingeführt werden kann. Der Dichtungsmantel 20 überdeckt die Lücken 16 zwischen den Lamellen 14 und ist mit seinem unteren ringförmigen Ende 22 sicher an der Ringwand 13 befestigt. In der Praxis geschieht dies dadurch, dass der Klemmkäfig 11 in zwei Schritten hergestellt wird, nämlich im ersten Schritt werden das Gehäuseteil 1 zusammen mit der Ringwand 13 und den Lamellen 14 geformt und in einem zweiten Schritt wird der Dichtungsmantel 20 angespritzt, so dass beispielsweise eine aus einem Stück gegossene Haube entsteht, die sowohl die Dichtfunktion als auch die Zugentlastungsfunktion für die Steckvorrichtung übernimmt.

Das ringförmige Druckstück 12 ist im dargestellten Ausführungsbeispiel als Überwurfmutter ausgebildet, die im Gewinde 18 an der Außenseite der Ringwand 13 eingreift und hierzu ein Innengewinde 19 besitzt. Die Gewinde 18 und 19 können als sogenanntes Ratschengewinde ausgebildet sein, d.h. an wenigstens einem dieser Gewinde sind Sperrzähne vorgesehen, welche das Lockerwerden der Überwurfmutter verhindern, wenn diese angezogen ist.

Das ringförmige Druckstück 12 weist eine konische Druckfläche 25 und angrenzend zu dieser eine runde Öffnung 26 auf, die mit den schrägen Außenseiten 27 bzw. den Scheitelflächen 28 der Lamellen 14 zusammenarbeiten. Bei kleinem Kabeldurchmesser (Fig. 3) gleitet die untere Kante der Öffnung 26 wie ein Nocken auf den Schrägflächen 27, wenn das Druckstück in der Zeichnung nach unten verschraubt wird, wodurch sich die obere Konusöffnung 21 verkleinert und die Krallen 17 in den Kabelmantel eindringen. Wenn ein Kabel mit großem Querschnitt eingeführt wird (Fig. 2), gleiten die Scheitelflächen 28 der Lamellen 14 entlang der Konusfläche 25. Beim Anziehen der Mutter 12 wird das Öffnungsmaul des Klemmkäfigs ebenfalls verkleinert und die Krallen 17 dringen in den Kabelmantel ein. In jedem Fall wird aber eine abdichtende Anlage des Ringwulstes 29 an dem Kabelmantel erzielt, wobei es keine Stelle entlang des Klemmkäfigs gibt, an der die Abdichtung unterbrochen wäre. Gleichzeitig wird die Funktion der Zugentlastung erfüllt, weil die Krallen 17 das Kabel festhalten, wenn an diesem gezogen wird.

Elektrische Steckvorrichtungen gibt es in unterschiedlichen Größenklassen für unterschiedliche Größenbereiche des Kabeldurchmessers. Demgemäß ist vorgesehen, für jede Größenklasse der elektrischen Steckvorrichtung jeweils eine passende Zugentlastungsvorrichtung vorzusehen, mit denen jeweils ein bestimmter Bereich von Kabeldurchmesser abgedeckt wird.

## Patentansprüche

1. Zugentlastungsvorrichtung für ein Kabel in einer elektrischen Steckvorrichtung, mit folgenden Merkmalen:
ein Gehäuseteil (1) der elektrischen Steckvorrichtung, durch das sich das Kabel (2, 3) erstreckt;
ein Käfig (11) mit einer Ringwand (13) und einer Anzahl von Lamellen (14), die an der Ringwand angelenkt sind und zwischen denen sich schlitzförmige Lücken (16) befinden;
eine aus elastischem Dichtungsmaterial bestehende Dichtung (20), die das Kabel (2, 3) im Sinne einer Kabeldurchführungsöffnung (21) umgibt und das Gehäuseteil (1) abdichtet;
ein ringförmiges Druckstück (12) zur Anlage an Außenseiten (27) der Lamellen (14), um die Dichtung (20) an das Kabel (2, 3) zu pressen;
die Dichtung (20) ist zur Abdichtung der Lamellen (14) angeordnet und um deren Bewegung zu folgen;
die Lamellen (14) erstrecken sich im Betrieb generell schräg zur Achse der Ringwand (13) und weisen im Bereich der Kabeldurchführungsöffnung (21) Klauen (17) auf, die infolge Einwirkung des Druckstückes (12) an den Außenseiten (27) der Lamellen (14) gegen den Mantel eines Kabels gepresst werden können;
**dadurch gekennzeichnet,**
**dass** die Lamellen (14) mit ihren Außenseiten (27) auf dem Mantel eines Kegelstumpfs angeordnet sind, an dessen kleinerer Kegelstumpfbasis die Lamellen (14) zur Bildung von Scheitelflächen (28) abgerundet sind, während an der größeren Kegelstumpfbasis verdünnte Wandbereiche zur Bildung von Scharnieren (15) vorgesehen sind, die mit der Ringwand (13) einstückig verbunden sind,
und **dass** das ringförmige Ende (22) der Dichtung (20) nahe der Kegelstumpfbasis ein Stück der Ringwand (13) axial überdeckt und mit dieser abdichtend verbunden ist, wobei die Kabeldurchführungsöffnung (21) zur Aufnahme dickerer (2) oder dünnerer (3) Kabel veränderbar groß ist.

2. Zugentlastungsvorrichtung nach Anspruch 1,
**dadurch gekennzeichnet, dass** die Ringwand (13) des Käfigs (11) einen integralen Abschnitt des Gehäuseteils (1) der elektrischen Steckvorrichtung bildet.

3. Zugentlastungsvorrichtung nach Anspruch 1 oder 2,
**dadurch gekennzeichnet, dass** der Käfig (11) in einem ersten Verfahrensschritt hergestellt und die Dichtung (20) an den Käfig (11) in einem zweiten Verfahrensschritt angespritzt worden ist.

4. Zugentlastungsvorrichtung nach Anspruch 3,
**dadurch gekennzeichnet, dass** das Dichtungsmaterial aus einem im Zweikomponenten-Spritzverfahren anformbaren Elastomer besteht.

5. Zugentlastungsvorrichtung nach einem der Ansprüche 1 bis 4, **dadurch gekennzeichnet, dass** die Dichtung (20) als kegelstumpfförmiger Mantel mit einem verdickten Rand (29) an der Kabeldurchführungsöffnung (21) ausgebildet ist.

6. Zugentlastungsvorrichtung nach Anspruch 5,
**dadurch gekennzeichnet, dass** die Klauen (17) der Lamellen (14) als spitze Krallen ausgebildet sind, die sich radial zum Kabelmantel hin erstrecken, um in diesen eindringen zu können, und nahe des verdickten Randes (29) der Dichtung (20) angeordnet sind.

7. Zugentlastungsvorrichtung nach einem der Ansprüche 4 bis 6, **dadurch gekennzeichnet, dass** der verdickte Rand (29) der Dichtung (20) die einzige Anlage-Abdichtstelle der Dichtung (20) darstellt.

8. Zugentlastungsvorrichtung nach einem der Ansprüche 1 bis 7, **dadurch gekennzeichnet, dass** das ringförmige Druckstück (12) als Überwurfmutter ausgebildet ist und mit einem Gewinde (18) zusammenarbeitet, das an der Außenseite der Ringwand (13) des Käfigs (11) angebracht ist.

9. Zugentlastungsvorrichtung nach Anspruch 8,
**dadurch gekennzeichnet, dass** das Gewinde (19) der Überwurfmutter und/oder das Gewinde (18) an der Außenseite der Ringwand (13) mit Sperrzähnen versehen ist, um eine ungewollte Rückdrehung und Lockerung der Überwurfmutter zu verhindern.

10. Zugentlastungsvorrichtung nach einem der Ansprüche 1 bis 9, **dadurch gekennzeichnet, dass** das Gehäusebauteil (1) der elektrischen Steckvorrichtung eine Haube (1) darstellt, von der die Zugentlastungsvorrichtung ein integrales Teil einer elektrischen Steckvorrichtung bildet.

## Claims

1. A tension relief device for a cable in an electric plug-in device, having the following features:
a housing part (1) of the electric plug-in device, through which the cable (2, 3) extends;
a cage (11) with an annular wall (13) and a number of laminations (14) which are articulated on the annular wall and between which there are gaps (16) in slot form;
a seal (20) which consists of elastic sealing material and which in the form of a cable bushing opening (21) surrounds the cable (2, 3) and seals off the housing part (1);
an annular pressure member (12) for abutment against outsides (27) of the laminations (14) in order to press the seal (20) against the cable (2, 3);
the seal (20) is arranged to seal off the laminations (14) and follow the movement thereof;
the laminations (14) extend in operation generally obliquely to the axis of the annular wall (13) and in the region of the cable bushing opening (21) have claws (17) which as a result of the action of the pressure member (12) can be pressed against the outsides (27) of the laminations (14) against the outer surface of a cable;
**characterised in that**
the laminations (14) are disposed with their outsides (27) on the outer surface of a truncated cone, at the smaller base of which the laminations (14) are rounded off to form apical surfaces (28), while thinned wall zones are provided at the larger truncated cone base in order for it to form hinges (15) which are integrally connected to the annular wall (13),
and **in that** the annular end (22) of the seal (20) near the truncated cone base axially overlaps a part of the annular wall (13) and is sealingly connected thereto, while the cable bushing opening (21) is of variable size in order to accommodate thicker (2) or thinner (3) cables.

2. A tension relief device according to claim 1, **characterised in that** the annular wall (13) of the cage (11) forms an integral portion of the housing part (1) of the electric plug-in device.

3. A tension relief device according to claim 1 or 2, **characterised in that** the cage (11) has been made in a first process step and the seal (20) has been injection moulded on the cage (11) in a second process step.

4. A tension relief device according to claim 3, **characterised in that** the sealing material consists of an elastomer which can be integrally moulded in the two-component injection process.

5. A tension relief device according to any one of claims 1 to 4, **characterised in that** the seal (20) is constructed in the form of a frusto-conical jacket with a thickened edge (29) at the cable bushing opening (21).

6. A tension relief device according to claim 5, **characterised in that** the claws (17) of the laminations (14) are constructed as pointed claws which extend radially towards the cable surface so as to be able to penetrate thereinto and are disposed near the thickened edge (29) of the seal (20).

7. A tension relief device according to any one of claims 4 to 6, **characterised in that** the thickened edge (29) of the seal (20) constitutes the sole abutment sealing point of the seal (20).

8. A tension relief device according to any one of claims 1 to 7, **characterised in that** the annular pressure member (12) is constructed as a cap nut and co-operates with a screwthread (18) formed on the outside of the annular wall (13) of the cage (11).

9. A tension relief device according to claim 8, **characterised in that** the screwthread (19) of the cap nut and/or the screwthread (18) on the outside of the annular wall (13) is/are provided with locking teeth to prevent unwanted unturning and loosening of the cap nut.

10. A tension relief device according to claim 9, **characterised in that** the housing component (1) of the electric plug-in device constitutes a hood (1) of which the tension relief device forms an integral part of an electric plug-in device.

## Revendications

1. Dispositif serre-câble pour un câble dans un dispositif électrique à enficher, présentant les particularités suivantes:
un élément de boîtier (1) du dispositif électrique à enficher, à travers lequel s'étend le câble (2, 3);
une cage (11) comportant une paroi annulaire (13) et un nombre de lamelles (14) articulées sur la paroi annulaire, entre lesquelles se trouvent des interstices (16) en forme de fentes;
un joint d'étanchéité (20) formé d'une matière de joint élastique, le joint entourant le câble (2, 3) dans le sens d'une ouverture passe-câble (21) en fermant l'élément de boîtier (1) de manière étanche;
un élément annulaire de compression (12) destiné à porter sur des faces extérieures (27) des lamelles (14) de manière à serrer le joint d'étanchéité (20) contre le câble (2, 3);
le fait que le joint d'étanchéité (20) est agencé de façon à faire l'étanchéité entre les lamelles (14) et à suivre les mouvements de celles-ci;
et le fait qu'en service, les lamelles (14) s'étendent généralement obliquement par rapport à l'axe de la paroi annulaire (13) et comportent, au niveau de l'ouverture passe-câble (21), des griffes (17) qui, sous l'action de l'élément de compression (12), peuvent être serrées contre l'enveloppe d'un câble;
**caractérisé en ce que**
les faces extérieures (27) des lamelles (14) sont disposées selon une forme de cône tronqué, les lamelles (14) étant arrondies à hauteur de la petite base du cône tronqué, de manière à former des surfaces apicales (28), alors que des parties de paroi amincies sont prévues à hauteur de la grande base du cône tronqué, de manière à former des charnières (15) reliées d'un seul tenant à la paroi annulaire (13),
et **en ce que** l'extrémité annulaire (22) du joint d'étanchéité (20) recouvre axialement, à proximité de la base du cône tronqué, une partie de la paroi annulaire (13) et y est reliée de façon étanche, la taille de l'ouverture passe-câble (21) étant variable de façon à pouvoir accueillir des câbles plus épais (2) ou plus fins (3).

2. Dispositif serre-câble selon la revendication 1, **caractérisé en ce que** la paroi annulaire (13) de la cage (11) forme une partie intégrante de l'élément de boîtier (1) du dispositif électrique à enficher.

3. Dispositif serre-câble selon la revendication 1 ou 2, **caractérisé en ce que** la cage (11) est fabriquée dans une première étape de procédé, et que le joint d'étanchéité (20) est moulée sur la cage (11) dans une deuxième étape de procédé.

4. Dispositif serre-câble selon la revendication 3, **caractérisé en ce que** la matière de joint est constituée d'un élastomère moulé sur son support dans un procédé de moulage par injection à deux composants.

5. Dispositif serre-câble selon l'une des revendications 1 à 4, **caractérisé en ce que** le joint d'étanchéité (20) est configuré sous forme d'une enveloppe tronconique ayant un bord grossi (29) au niveau de l'ouverture passe-câble (21).

6. Dispositif serre-câble selon la revendication 5, **caractérisé en ce que** les griffes (17) des lamelles (14) sont réalisées sous forme de crocs pointus qui s'étendent radialement en direction de l'enveloppe du câble de manière à pouvoir pénétrer dans celui-ci, et sont aménagées à proximité du bord grossi (29) du joint d'étanchéité (20).

7. Dispositif serre-câble selon l'une des revendications 4 à 6, **caractérisé en ce que** le bord grossi (29) du joint d'étanchéité (20) constitue le seul point de contact d'étanchéité.

8. Dispositif serre-câble selon l'une des revendications 1 à 7, **caractérisé en ce que** l'élément annulaire de compression (12) est réalisé sous forme d'un écrou-raccord et coopère avec un filetage (18) aménagé à la face extérieure de la paroi annulaire (13) de la cage (11).

9. Dispositif serre-câble selon la revendication 8, **caractérisé en ce que** le filetage (19) de l'écrou-raccord et/ou le filetage (18) de la face extérieure de la paroi annulaire (13) est/sont pourvu(s) de crans d'arrêt destinés à empêcher une rotation inversée et un desserrage involontaires de l'écrou-raccord.

10. Dispositif serre-câble selon l'une des revendications 1 à 9, **caractérisé en ce que** l'élément de boîtier (1) du dispositif électrique à enficher forme une cloche (1), dont le dispositif serre-câble forme une partie intégrante d'un dispositif électrique à enficher.
